# EUROPÄISCHE PATENTANMELDUNG

(11) **EP 4 759 194 A1**
(43) Veröffentlichungstag der Anmeldung: **17.06.2026**
(21) Anmeldenummer: 25221549.6
(22) Anmeldetag: 08.12.2025
(51) Int. Cl.: A45F 5/00, A47G 23/02

(54) **HALTER ZUM TRAGEN VON GLÄSERN**

(30) Priorität: 10.12.2024 UA 202405847 U
(71) Anmelder: Melnyk, Anatolii, 08137 Kyivska Oblast (UA); Melnyk, Lina, 08137 Kievskaya Oblast (UA)
(72) Erfinder: Melnyk, Anatolii, 08137 Kyivska Oblast (UA); Melnyk, Lina, 08137 Kievskaya Oblast (UA)
(74) Vertreter: Jeck, Jonathan

(57) **Zusammenfassung**

Die vorliegende Erfindung betrifft einen Halter zum Tragen von Gläsern mit einer ersten Schlaufe zum Halten mit der Hand und mindestens einem flexiblen verlängerten Riemen. Die erste Schlaufe ist durch Biegen des Riemens gebildet. Am Ende des Riemens ist durch Biegen eine zweite Schlaufe gebildet, die einen unteren Bereich eines Glasbechers hintergreift. Der Halter weist einen transversalen flexiblen Riemen auf, der oberhalb der zweiten Schlaufe und unterhalb der ersten Schlaufe angeordnet und mit dem verlängerten Riemen verbunden ist, so dass der transversale Riemen einen geschlossenen Ring bildet. Die lichte Weite des Rings ist größer als die der zweiten Schlaufe. Die zweite Schlaufe, der Ring und der zwischen ihnen liegende Abschnitt bilden einen Aufnahmeraum zur formschlüssigen Aufnahme eines Glasbechers.

## Beschreibung

### TECHNISCHES GEBIET

Die vorliegende Erfindung bezieht sich auf Mittel zum Tragen von Gläsern und insbesondere auf einen Halter zum individuellen Tragen von Gläsern zur Befreiung der Hände vom Bedarf, Gläser zu halten, insbesondere gemäß Anspruch 1.

### HINTERGRUND

Halter zum Tragen von Gläsern werden in verschiedenen sozialen und beruflichen Situationen verwendet, um Benutzern zu ermöglichen, ihre Hände für andere Aktivitäten freizuhalten, während sie gleichzeitig ein Getränk bei sich tragen. Solche Vorrichtungen finden Anwendung bei gesellschaftlichen Veranstaltungen, Festivals, Konzerten und anderen Gelegenheiten, bei denen das Abstellen von Gläsern unpraktisch oder unmöglich ist. Die bekannten Lösungen umfassen verschiedene Ansätze zur Befestigung und zum Tragen von Gläsern, einschließlich Riemen- und Schlaufensystemen, die am Körper des Benutzers getragen werden können.

Aus dem Stand der Technik sind Halterungen bekannt, die verlängerte Riemen mit Verschlüssen verwenden, welche sich an der Seite oder am Rand des Glases befestigen lassen. Diese Verschlüsse können federbelastet sein und Zacken aufweisen, um eine Befestigung am Glas zu ermöglichen. Andere bekannte Lösungen verwenden flexible Materialien, die um den Glasbecher gewickelt werden, oder Schlaufensysteme mit verstellbaren Elementen zur Anpassung an verschiedene Glasgrößen.

Ein Problem bei bekannten Lösungen liegt in der unzureichenden Zuverlässigkeit beim Halten des Glases. Insbesondere wenn das Glas mit Getränk gefüllt ist, kann es unter der Wirkung seines eigenen Gewichts unkontrolliert aus den Befestigungselementen herausrutschen. Dies kann zu Verschüttungen oder sogar zum Verlust des Glases führen.

Ein weiteres Problem besteht darin, dass viele bekannte Halterungen eine zu starke mechanische Belastung auf die zerbrechliche Wand des Glases ausüben können. Ein zu starkes Anpressen der Befestigungselemente an das Glas kann dessen Integrität beschädigen und es für den Gebrauch ungeeignet machen oder sogar zum Bruch führen.

Zusätzlich weisen viele bekannte Systeme eine komplizierte Handhabung auf, die zeitaufwendige Einstellungen erfordert, um die richtige Größe für verschiedene Glastypen zu erreichen. Dies macht sie unpraktisch für den schnellen und einfachen Gebrauch in sozialen Situationen.

Es wurde erkannt, dass eine Halterung benötigt wird, die eines oder mehrere dieser Probleme überwindet.

### ZUSAMMENFASSUNG

Erfindungsgemäß wird ein Halter zum Tragen von Gläsern bereitgestellt. Der Halter umfasst eine erste Schlaufe zum Halten mit der Hand und mindestens einen flexiblen verlängerten Riemen, wobei die erste Schlaufe in einem oberen Teil des Halters durch Biegen des mindestens einen flexiblen verlängerten Riemens gebildet ist, wobei an mindestens einem Ende des mindestens einen flexiblen verlängerten Riemens durch Biegen und Befestigen eine zweite Schlaufe gebildet ist, die dazu eingerichtet ist, einen unteren Bereich eines Glasbechers von außen zu hintergreifen und dessen Gewicht zu tragen, und wobei der Halter mindestens einen transversalen flexiblen Riemen aufweist, der oberhalb der zweiten Schlaufe und unterhalb der ersten Schlaufe angeordnet und mit dem verlängerten Riemen an zwei voneinander beabstandeten Befestigungsstellen verbunden ist, so dass der transversale Riemen einen geschlossenen Ring bildet, wobei die lichte Weite des Rings größer ist als die lichte Weite der zweiten Schlaufe und wobei die zweite Schlaufe, der Ring und der zwischen ihnen liegende Abschnitt des verlängerten Riemens gemeinsam einen Aufnahmeraum bilden, der zur formschlüssigen Aufnahme eines Glasbechers eingerichtet ist, so dass der Glasbecher im Gebrauch im Wesentlichen vertikal gehalten wird.

Diese Konstruktion gewährleistet eine zuverlässige Fixierung des Glases ohne Beschädigung seiner Integrität, da das Gewicht des Glases durch die untere Schlaufe getragen wird, während der transversale Ring eine seitliche Stabilisierung bietet und ein Herausrutschen verhindert.

Der Kern der Erfindung kann also darin gesehen werden, dass die lichte Weite des Rings so gewählt ist, dass ein zur Verwendung vorgesehener Glasbecher mit einem Mantelbereich in dem zwischen der zweiten Schlaufe und dem Ring gebildeten Aufnahmeraum formschlüssig gehalten wird, während die zweite Schlaufe einen unteren Abschnitt des Glasbechers abstützt, so dass der Glasbecher im Gebrauch im Wesentlichen vertikal ausgerichtet bleibt.

Diese Beschreibung betont die spezifische Dimensionierung des Aufnahmeraums, wodurch eine optimale Anpassung an verschiedene Glasformen erreicht wird und eine sichere Positionierung des Glases während des Tragens gewährleistet ist.

Der Kern der Erfindung kann also darin gesehen werden, dasss die zweite Schlaufe einen Durchmesser aufweist, der größer als der Durchmesser der Basis des Glases ist, und dass der transversale Riemen einen Ring bildet, dessen Durchmesser kleiner als der größte Durchmesser der Tasse des Glases und größer als der kleinste Durchmesser der Tasse des Glases ist.

Diese Beschreibung stellt die dimensionalen Verhältnisse zwischen den Komponenten des Halters und dem zu tragenden Glas in den Vordergrund, wodurch eine präzise Anpassung an die Glasgeometrie ermöglicht wird und eine stabile Halterung durch die spezifischen Größenverhältnisse erreicht wird.

Der verlängerte Riemen kann aus einem flexiblen Material wie Schnur, Seil, Band oder einem gummiartigen Textil bestehen. Die Verwendung flexibler Materialien ermöglicht eine einfache Handhabung und Anpassung an verschiedene Glasformen, während gleichzeitig eine ausreichende Festigkeit für das Tragen des Glasgewichts gewährleistet wird. die zweite Schlaufe kann insbesondere Länger sein als der Radius des Riemens und/oder vorzugsweise kürzer als der Durchmesser des Riemens. Unter dem Begriff Biegen kann insbesondere eine materialmäßige Umlenkung des Riemens verstanden werden.

Die erste Schlaufe kann dazu eingerichtet sein, am Hals oder an der Schulter des Benutzers getragen zu werden. Diese Vielseitigkeit in der Trageweise erweitert die Anwendungsmöglichkeiten des Halters und bietet dem Benutzer verschiedene Optionen für komfortables Tragen je nach Situation und persönlicher Präferenz.

Die lichte Weite der zweiten Schlaufe kann kleiner sein als die lichte Weite des transversalen Riemens. Diese Größenabstufung schafft eine konische Aufnahmegeometrie, die eine sichere Positionierung des Glases ermöglicht und verhindert, dass das Glas durch die untere Öffnung hindurchrutscht.

Der transversale Riemen kann aus dem gleichen Material wie der verlängerte Riemen bestehen. Die Verwendung einheitlicher Materialien vereinfacht die Herstellung und gewährleistet konsistente mechanische Eigenschaften über alle Komponenten des Halters hinweg.

Die Befestigungsstellen des transversalen Riemens am verlängerten Riemen können durch Nähen, Kleben oder Klemmen realisiert sein. Diese verschiedenen Befestigungsmethoden bieten Flexibilität in der Herstellung und ermöglichen die Anpassung an unterschiedliche Materialtypen und Produktionsverfahren.

Der Aufnahmeraum zwischen der zweiten Schlaufe und dem transversalen Riemen kann eine konische oder zylindrische Form aufweisen. Diese geometrischen Formen optimieren die Glasaufnahme und gewährleisten eine stabile Positionierung verschiedener Glastypen.

Die zweite Schlaufe kann durch Umschlagen und Befestigen des Endes des verlängerten Riemens an sich selbst gebildet sein. Diese Konstruktionsmethode ermöglicht eine einfache und kostengünstige Herstellung der Schlaufe aus einem einzigen Riemenmaterial.

Der verlängerte Riemen kann eine Länge zwischen 20 cm und 100 cm aufweisen. Dieser Längenbereich ermöglicht eine Anpassung an verschiedene Körpergrößen und Tragevorlieben der Benutzer.

Die lichte Weite der zweiten Schlaufe kann zwischen 2 cm und 8 cm betragen. Dieser Größenbereich deckt die meisten handelsüblichen Glasgrößen ab und gewährleistet eine sichere Aufnahme verschiedener Glastypen.

Die lichte Weite des transversalen Riemens kann zwischen 4 cm und 12 cm betragen. Diese Dimensionierung ermöglicht die Aufnahme einer breiten Palette von Glasformen und -größen.

Der Halter kann für Glasbecher mit einem Durchmesser zwischen 3 cm und 10 cm ausgelegt sein. Diese Spezifikation definiert den Anwendungsbereich des Halters und gewährleistet eine optimale Funktionalität für gängige Glasgrößen.

Der verlängerte Riemen und der transversale Riemen können aus einem elastischen Material bestehen, das eine reversible Dehnung ermöglicht. Die Elastizität der Materialien verbessert die Anpassungsfähigkeit an verschiedene Glasformen und erhöht den Tragekomfort durch Dämpfung von Bewegungen.

Die erste Schlaufe kann eine verstellbare Größe aufweisen. Diese Verstellbarkeit ermöglicht eine individuelle Anpassung an die anatomischen Gegebenheiten verschiedener Benutzer und erhöht den Tragekomfort.

Der Halter kann zusätzliche Befestigungsmittel zur sicheren Fixierung des Glasbechers aufweisen. Diese zusätzlichen Elemente können die Sicherheit der Glashalterung weiter erhöhen und das Risiko eines unbeabsichtigten Herausfallens des Glases minimieren.

### KURZE BESCHREIBUNG DER FIGUREN

Ausführungsformen der Erfindung werden anhand der folgenden Figuren beispielhaft beschrieben, in denen:
- Fig. 1: zeigt eine isometrische Ansicht eines Halters zum Tragen von Gläsern.
- Fig. 2: zeigt eine Ansicht des Halters von Fig. 1 mit einem aufgenommenen Glas

In den Figuren werden gemeinsame Bezugszeichen verwendet, um ähnliche Merkmale zu kennzeichnen.

### AUSFÜHRLICHE BESCHREIBUNG

Die vorliegende Erfindung betrifft einen Halter zum Tragen von Gläsern, der es einem Benutzer ermöglicht, Gläser freihändig zu transportieren. Der Halter ist als tragbare Vorrichtung ausgebildet, die eine sichere und zuverlässige Befestigung von Gläsern während des Tragens gewährleistet.

Wie in Figur 1 und Figur 2 dargestellt, umfasst der Halter eine erste Schlaufe 1, einen verlängerten Riemen 2, eine zweite Schlaufe 3 und einen transversalen Riemen 4. Diese Komponenten sind so angeordnet und miteinander verbunden, dass sie eine funktionsfähige Tragekonstruktion bilden.

Die erste Schlaufe 1 ist im oberen Bereich des Halters angeordnet und dient als Trageelement für den Benutzer. Die erste Schlaufe 1 ermöglicht es, den Halter am Hals, an der Schulter oder in der Hand zu tragen. Der verlängerte Riemen 2 bildet das tragende Hauptelement des Halters und erstreckt sich von der ersten Schlaufe 1 nach unten in Richtung transversalem Riemen 4. Der verlängerte Riemen 2 ist aus einem flexiblen Material gefertigt, das eine angemessene Stabilität und Flexibilität für die Verwendung bietet.

Am unteren Ende der Konstruktion ist eine zweite Schlaufe 3 vorgesehen, die zur Aufnahme und Fixierung des unteren Bereichs eines Glases dient. Die zweite Schlaufe 3 ist so dimensioniert, dass sie den Boden oder Stiel eines Glases aufnehmen kann, ohne das Glas zu beschädigen. Der transversale Riemen 4 ist oberhalb der zweiten Schlaufe 3 angeordnet und mit dem verlängerten Riemen 2 verbunden. Der transversale Riemen 4 bildet einen Ring, der zusammen mit der zweiten Schlaufe 3 einen Aufnahmeraum für das Glas definiert.

Diese Anordnung der Komponenten ermöglicht es, ein Glas sicher in dem Halter zu positionieren und während des Tragens in einer aufrechten Position zu halten, ohne dass direkter Handkontakt mit dem Glas erforderlich ist.

Eine erste Schlaufe 1 ist in einem oberen Teil des Halters durch Biegen des mindestens einen flexiblen verlängerten Riemens 2 gebildet. Der verlängerte Riemen 2 wird etwa in der Mitte gefaltet, wodurch die erste Schlaufe 1 entsteht. Diese Biegung des verlängerten Riemens 2 bildet eine geschlossene Schleife, die als Trageelement für den gesamten Halter fungiert.

Die erste Schlaufe 1 ist dazu eingerichtet, am Hals oder an der Schulter des Benutzers getragen zu werden. Durch diese Anordnung wird dem Benutzer ermöglicht, den Halter freihändig zu tragen, ohne direkten Kontakt mit dem Glas aufrechterhalten zu müssen. Die erste Schlaufe 1 kann alternativ auch in der Hand gehalten werden, wodurch verschiedene Tragemöglichkeiten bereitgestellt werden.

Die erste Schlaufe 1 weist vorzugsweise eine verstellbare Größe auf. Diese Verstellbarkeit wird durch Mittel zur Regulierung der Länge des verlängerten Riemens 2 erreicht. Solche Längenregulierungsmittel können Verschlüsse, Ringe, Halbringe oder Karabiner umfassen. Die verstellbare Größe der ersten Schlaufe 1 ermöglicht eine Anpassung an die anatomischen Besonderheiten des Benutzers und gewährleistet einen komfortablen Sitz am Hals oder an der Schulter.

Der verlängerte Riemen 2, aus dem die erste Schlaufe 1 gebildet wird, besteht aus flexiblem Material wie Schnur, Seil, Band oder Gummi. Die Breite des Seils beträgt vorzugsweise 10 mm, wobei die Länge individuell je nach Kundenbedarf ausgewählt wird. Auf die Oberfläche der ersten Schlaufe 1 können Druck, Stickerei oder andere visuell unterscheidbare Markierungen aufgebracht werden.

Der verlängerte Riemen 2 bildet die tragende Hauptstruktur des Halters und erstreckt sich von der ersten Schlaufe 1 nach unten. Der verlängerte Riemen 2 besteht aus einem flexiblen Material wie Schnur, Seil, Band oder einem gummiartigen Textil. Die Materialauswahl ermöglicht eine anpassungsfähige Handhabung und Tragekomfort für den Benutzer.

Als Materialvarianten kommen verschiedene textile und synthetische Werkstoffe zum Einsatz. Schnur aus Naturfasern wie Baumwolle oder Hanf bietet eine weiche Haptik und gute Hautverträglichkeit. Seil aus Polypropylen oder Nylon weist eine hohe Zugfestigkeit und Witterungsbeständigkeit auf. Band aus gewebten Textilfasern stellt eine flache, komfortable Auflagefläche bereit. Gummiartige Textilien wie Elastan-Mischgewebe oder Neopren ermöglichen elastische Eigenschaften mit hoher Dehnbarkeit.

Der verlängerte Riemen 2 weist vorzugsweise eine Länge zwischen 20 cm und 100 cm auf. Diese Längenvariabilität ermöglicht eine Anpassung an unterschiedliche Körpergrößen und Tragevorlieben der Benutzer. Kürzere Ausführungen um 20 cm bis 40 cm eignen sich für das Tragen in der Hand oder als kurze Halsschlaufe. Mittlere Längen von z.B. 40 cm bis 70 cm ermöglichen das Tragen um den Hals mit komfortablem Abstand zum Körper. Längere Varianten von insbesondere 70 cm bis 100 cm gestatten das Tragen über die Schulter oder diagonal über den Oberkörper.

Die Länge des verlängerten Riemens 2 wird individuell je nach Kundenbedarf ausgewählt. Diese individuelle Anpassung berücksichtigt anatomische Besonderheiten des Benutzers sowie spezifische Anwendungsanforderungen bei verschiedenen Veranstaltungen oder Nutzungsszenarien.

Der verlängerte Riemen 2 und der transversale Riemen 4 bestehen bevorzugt aus einem elastischen Material, das eine reversible Dehnung ermöglicht. Diese elastischen Materialeigenschaften gestatten eine temporäre Längung des Riemens unter Belastung mit anschließender Rückstellung in die ursprüngliche Form. Die reversible Dehnung verbessert den Tragekomfort durch Absorption von Bewegungen und reduziert mechanische Spannungen im System.

Die Vorrichtung ist bevorzugt mit Mitteln zur Regulierung der Länge des verlängerten Riemens 2 ausgestattet. Diese Längenregulierungsmittel umfassen verstellbare Verschlüsse, Schieberegler oder Knotensysteme, die eine stufenlose oder stufenweise Anpassung der effektiven Riemenlänge ermöglichen. Kunststoff- und Metallausstattung wird zur Regulierung der Länge und Trennung verwendet. Kunststoffkomponenten wie Klemmverschlüsse oder Schnellverschlüsse bieten eine leichte und korrosionsbeständige Lösung. Metallausstattung wie Karabiner, Ringe oder Halbringe stellt eine robuste und langlebige Alternative dar.

Auf die Oberfläche des verlängerten Riemens 2 werden bevorzugt Druck, Stickerei oder andere visuell unterscheidbare Markierungen aufgebracht. Diese Oberflächenmarkierungen dienen der optischen Gestaltung, Markenidentifikation oder funktionalen Kennzeichnung des Produkts. Druckverfahren ermöglichen farbige Logos oder Schriftzüge auf der Riemenoberfläche. Stickerei bietet eine dauerhafte und hochwertige Markierung mit taktiler Qualität.

Der Begriff "verlängert" bezieht sich sowohl auf eine Verlängerbarkeit des Riemens 2 durch die beschriebenen Regulierungsmittel als auch auf dessen größere Länge gegenüber dem transversalen Riemen 4. Diese Bezeichnung charakterisiert die funktionale Rolle des Riemens 2 als (längenvariabler) Hauptträger des Systems im Unterschied zu dem kürzeren, ringförmigen transversalen Riemen 4 zur Aufnahme des Glases.

Die zweite Schlaufe 3 wird bevorzugt am Ende des verlängerten Riemens 2 insbesondere durch Biegen und Befestigen gebildet. Die Bildung der zweiten Schlaufe 3 erfolgt durch Umschlagen und Befestigen des Endes des verlängerten Riemens 2 an sich selbst. Das Ende des verlängerten Riemens 2 wird um etwa 180° umgeschlagen und in einem bestimmten Abstand zum Rand an dem verlängerten Riemen 2 befestigt. Die Befestigung erfolgt bevorzugt durch Nähen, wodurch eine geschlossene Schlaufenstruktur entsteht.

Die lichte Weite der zweiten Schlaufe 3 beträgt bevorzugt zwischen 2 cm und 8 cm. Die lichte Weite der zweiten Schlaufe 3 ist bevorzugt kleiner als die lichte Weite des transversalen Riemens 4. Diese Dimensionierung ermöglicht die Aufnahme verschiedener Glasgrößen und gewährleistet eine sichere Fixierung des Glases.

Die zweite Schlaufe 3 ist dazu eingerichtet, einen unteren Bereich eines Glasbechers, z.B. an dessen Stiel von außen zu hintergreifen und/oder dessen Gewicht zu tragen. Die zweite Schlaufe 3 umschließt den Fuß oder die Basis des Glasbechers und bildet eine tragende Struktur, die das Gewicht des Glases und seines Inhalts aufnehmen kann. Durch die Anordnung am unteren Ende des verlängerten Riemens 2 wird eine stabile Tragekonfiguration geschaffen, bei der das Glas in aufrechter Position gehalten wird.

Die zweite Schlaufe 3 kann einseitig an dem transversalen Riemen 4 angeordnet sein. Die Ausbildung der zweiten Schlaufe 3 kann durch Schleifenbildung erfolgen, welche die Befestigung beider schlaufenbildenden Materialenden in einem Punkt oder engen Abstand zueinander an der transversalen Schlaufe beinhalten kann. Diese Konfiguration ermöglicht eine kompakte Anordnung der Halterungskomponenten und vereinfacht die Herstellung des Halters.

Der transversale Riemen 4 ist oberhalb der zweiten Schlaufe 3 und unterhalb der ersten Schlaufe 1 angeordnet. Der transversale Riemen 4 ist mit dem verlängerten Riemen 2 an zwei voneinander beabstandeten Befestigungsstellen verbunden, wodurch der transversale Riemen 4 einen geschlossenen Ring bildet.

Die Befestigungsstellen des transversalen Riemens 4 am verlängerten Riemen 2 sind durch verschiedene Befestigungsmethoden realisiert. Die Befestigungsstellen können durch Nähen, Kleben oder Klemmen ausgeführt werden. Bei der Nähverbindung wird der transversale Riemen 4 mittels Nähte an den beiden Befestigungsstellen mit dem verlängerten Riemen 2 verbunden. Alternativ können die Befestigungsstellen durch Klebverbindungen hergestellt werden, bei denen ein geeigneter Klebstoff zur dauerhaften Verbindung der Riemen verwendet wird. Eine weitere Befestigungsmöglichkeit besteht in der Verwendung von Klemmelementen, die eine lösbare oder dauerhafte mechanische Verbindung zwischen dem transversalen Riemen 4 und dem verlängerten Riemen 2 ermöglichen.

Der transversale Riemen 4 besteht aus dem gleichen Material wie der verlängerte Riemen 2. Diese Materialgleichheit gewährleistet eine einheitliche Beschaffenheit des Halters und eine gleichmäßige Belastbarkeit aller Riemenkomponenten. Das Material kann Schnur, Seil, Band oder gummiartige Textilien umfassen.

Die lichte Weite des Rings, der durch den transversalen Riemen 4 gebildet wird, ist größer als die lichte Weite der zweiten Schlaufe 3. Diese Dimensionierung ermöglicht die Aufnahme unterschiedlicher Glasformen und -größen. Die lichte Weite des transversalen Riemens 4 beträgt zwischen 4 cm und 12 cm. Diese Abmessung ist so gewählt, dass der Ring verschiedene Glasbecher aufnehmen kann, während gleichzeitig eine sichere Fixierung gewährleistet wird.

Der transversale Riemen 4 kann elastische Materialeigenschaften aufweisen. Diese Elastizität ermöglicht eine flexible Anpassung an unterschiedliche Glasformen und erleichtert das Einsetzen und Entfernen von Gläsern. Die elastischen Eigenschaften können durch die Verwendung von Gummimaterialien oder elastischen Textilien erreicht werden, die eine reversible Verformung des transversalen Riemens 4 ermöglichen.

Die zweite Schlaufe 3 und der transversale Riemen 4 spannen im betriebsgemäßen Zustand gemeinsam einen Aufnahmeraum, der zur formschlüssigen Aufnahme eines Glasbechers eingerichtet ist. Der Aufnahmeraum ist so dimensioniert, dass der Glasbecher im Gebrauch im Wesentlichen vertikal gehalten wird. Die formschlüssige Verbindung entsteht dadurch, dass der Glasbecher durch die zweite Schlaufe 3 eingeführt und bis zu einer Position bewegt wird, an der der äußere Durchmesser des Glasbechers dem Innendurchmesser des transversalen Riemens 4 entspricht.

Der Aufnahmeraum zwischen der zweiten Schlaufe 3 und dem transversalen Riemen 4 weist bevorzugt eine konische oder zylindrische Form auf. Diese geometrische Ausgestaltung ermöglicht eine stabile Positionierung verschiedener Glasformen innerhalb des Halters. Bei konischer Ausführung verjüngt sich der Aufnahmeraum von der zweiten Schlaufe 3 in Richtung des transversalen Riemens 4, wodurch eine selbstzentrierende Wirkung für den Glasbecher entsteht. Bei zylindrischer Ausführung bleibt der Querschnitt des Aufnahmeraums über die gesamte Länge konstant.

Der Halter ist bevorzugt für Glasbecher mit einem Durchmesser zwischen 3 cm und 10 cm ausgelegt. Diese Dimensionierung deckt eine Vielzahl handelsüblicher Glasformen ab, von kleineren Schnapsgläsern bis hin zu größeren Biergläsern oder Weingläsern. Durch entsprechend angepasste Schlaufen und Riemen können auch größere Gläser aufgenommen werden, wobei die Proportionen der einzelnen Komponenten entsprechend auf einander angepasst werden können, um eine besonders sichere Stabilisierung des Glases zu gewährleisten.

Alle Elemente der Vorrichtung werden individuell an die Form des Glases angepasst. Diese Anpassung umfasst sowohl die Dimensionierung der zweiten Schlaufe 3 als auch die Größe des durch den transversalen Riemen 4 gebildeten Rings. Die Länge des verlängerten Riemens 2 zwischen der zweiten Schlaufe 3 und dem transversalen Riemen 4 wird ebenfalls entsprechend der Höhe und Form des zu tragenden Glasbechers bestimmt.

Der Halter weist zusätzliche Befestigungsmittel zur sicheren Fixierung des Glasbechers auf. Diese Befestigungsmittel umfassen Längenregler für den verlängerten Riemen 2, die eine Anpassung an die anatomischen Besonderheiten des Benutzers ermöglichen. Weiterhin sind Verschlüsse vorgesehen, die eine Trennung der Halterung ermöglichen, beispielsweise wenn das Glas zur Auffüllung mit Flüssigkeit übergeben werden muss. Die Befestigungsmittel können aus Kunststoff- oder Metallausstattung bestehen und umfassen Ringe, Halbringe oder Karabiner zur Regulierung der Länge und Trennung der Komponenten. Grundsätzlich kann auch der transversale Riemen und/oder die zweite Schlaufe längenanpassbar sein, um eine optimale Abstimmung der Proportionen des Halters auf ein spezifisches Glas zu ermöglichen

Der Halter zum Tragen von Gläsern ist mit verschiedenen zusätzlichen Ausstattungselementen erweiterbar, die die Funktionalität und Benutzerfreundlichkeit der Vorrichtung erhöhen. Diese Ausstattungselemente umfassen Ringe, Halbringe und Karabiner, die an verschiedenen Stellen des Halters angebracht werden.

Ringe werden aus Metall oder Kunststoff gefertigt und dienen als Verbindungselemente zwischen verschiedenen Komponenten des Halters. Die Ringe ermöglichen eine flexible Anpassung der Halterung an unterschiedliche Glasformen und -größen. Halbringe bieten eine teilweise geöffnete Ringstruktur, die eine einfachere Montage und Demontage von Komponenten ermöglicht. Karabiner stellen lösbare Verbindungselemente dar, die eine schnelle und sichere Befestigung verschiedener Teile des Halters ermöglichen.

Die Vorrichtung umfasst Verschlüsse, die eine Trennfunktion der Halterung ausführen. Diese Verschlüsse sind an strategischen Positionen des verlängerten Riemens oder des transversalen Riemens angeordnet. Die Verschlüsse ermöglichen eine vollständige Trennung der Halterung vom Glas, ohne dass der Benutzer das Glas durch die Schlaufen hindurchführen muss. Diese Funktion erweist sich als vorteilhaft, wenn das Glas zur Auffüllung mit Flüssigkeit übergeben werden muss oder wenn eine schnelle Entfernung des Glases aus der Halterung erforderlich ist.

Die Verschlüsse werden als Druckknöpfe, Klettverschlüsse, Schnallen oder magnetische Verschlusselemente ausgeführt. Druckknöpfe bestehen aus zwei ineinandergreifenden Komponenten, die durch Druckausübung miteinander verbunden und durch Ziehen getrennt werden. Klettverschlüsse umfassen eine Hakenseite und eine Schlingenseite, die durch Andrücken miteinander verbunden und durch Abziehen getrennt werden. Schnallen weisen einen Rahmen mit einem beweglichen Stift auf, der durch eine Öse oder ein Loch im Riemenmaterial geführt wird. Magnetische Verschlusselemente enthalten Permanentmagnete, die eine berührungslose Verbindung und Trennung ermöglichen.

Die zusätzlichen Ausstattungselemente werden aus korrosionsbeständigen Materialien wie Edelstahl, Aluminium oder hochwertigem Kunststoff hergestellt. Diese Materialien gewährleisten eine lange Lebensdauer der Komponenten auch bei häufiger Verwendung und Kontakt mit Feuchtigkeit.

Das Zusammenwirken der Komponenten des Halters basiert auf einem mehrstufigen Fixierungssystem, das eine sichere und stabile Positionierung des Glasbechers gewährleistet. Der Einsetzvorgang erfolgt durch Einführen des Glasbechers von unten durch die zweite Schlaufe, wobei der Glasbecher anschließend nach oben bewegt wird, bis der transversale Riemen erreicht wird.

Während des Einsetzens wird der Glasbecher zunächst durch die Öffnung der zweiten Schlaufe geführt, deren Durchmesser größer dimensioniert ist als der Durchmesser der Glasbasis. Diese Dimensionierung ermöglicht ein problemloses Einführen des Glasbechers ohne Verklemmen oder Beschädigung. Nach dem Durchführen durch die zweite Schlaufe wird der Glasbecher entlang des verlängerten Riemens nach oben bewegt.

Der transversale Riemen bildet einen Ring, dessen Durchmesser kleiner ist als der größte Durchmesser des Glasbechers, jedoch größer als der kleinste Durchmesser des Glasbechers. Diese dimensionale Abstimmung bewirkt, dass der Glasbecher an einer bestimmten Position stoppt, wenn der äußere Durchmesser des Glasbechers dem Durchmesser der Ringöffnung entspricht. An dieser Position wird der Glasbecher formschlüssig fixiert und kann nicht weiter nach oben bewegt werden.

Die Gewichtsverteilung erfolgt durch die zweite Schlaufe, die den unteren Bereich des Glasbechers umschließt und das gesamte Gewicht des gefüllten Glasbechers trägt. Der flexible verlängerte Riemen überträgt diese Last zur ersten Schlaufe, die als Tragepunkt für den Benutzer dient. Der transversale Riemen übernimmt dabei eine stabilisierende Funktion, indem dieser seitliche Bewegungen des Glasbechers begrenzt und ein ungewolltes Herausrutschen aus der zweiten Schlaufe verhindert.

Die Stabilisierung wird durch die Positionierung des transversalen Riemens oberhalb der zweiten Schlaufe erreicht. Der transversale Riemen wirkt als obere Begrenzung und verhindert, dass der Glasbecher bei Bewegungen des Benutzers aus der Halterung herausgleitet. Gleichzeitig sorgt die flexible Beschaffenheit des Materials dafür, dass sich der Halter an verschiedene Glasformen anpassen kann, ohne die Glaswand zu beschädigen.

Bei der praktischen Anwendung wird die erste Schlaufe um den Hals oder über die Schulter des Benutzers gelegt, wodurch beide Hände für andere Tätigkeiten frei bleiben. Die Länge des verlängerten Riemens bestimmt dabei die Position des Glasbechers relativ zum Körper des Benutzers. Beim Tragen am Hals hängt der Glasbecher in einer für den Benutzer leicht erreichbaren Position, während beim Tragen über die Schulter eine seitliche Positionierung erreicht wird.

Alternativ kann die erste Schlaufe auch in der Hand gehalten werden, wodurch der Glasbecher in einem definierten Abstand zur Hand positioniert wird. Diese Trageweise bietet zusätzliche Kontrolle über die Position des Glasbechers und ermöglicht eine schnelle Anpassung der Halterung je nach Situation.

Während verschiedener Veranstaltungen ermöglicht der Halter dem Benutzer eine freie Bewegung ohne die Notwendigkeit, den Glasbecher permanent in der Hand zu halten. Das flexible Material des Halters passt sich den Bewegungen des Benutzers an und dämpft dabei Stöße und Schwingungen, die auf den Glasbecher übertragen werden könnten. Die Kombination aus Gewichtsverteilung durch die zweite Schlaufe und Stabilisierung durch den transversalen Riemen gewährleistet dabei eine sichere Fixierung auch bei dynamischen Bewegungen des Benutzers.

Merkmale der oben beschriebenen Beispiele oder Ausführungsformen können kombiniert werden, um zusätzliche Beispiele oder Ausführungsformen zu schaffen, ohne die beabsichtigte Wirkung zu verlieren. Es versteht sich, dass die Beschreibung einer Ausführungsform oder eines Beispiels, die oben angegeben ist, nur als Beispiel dient und dass verschiedene Modifikationen von einem Fachmann vorgenommen werden können. Darüber hinaus wird ein Fachmann erkennen, dass zahlreiche weitere Modifikationen und Kombinationen verschiedener Aspekte möglich sind. Dementsprechend sollen die beschriebenen Aspekte alle derartigen Änderungen, Modifikationen und Variationen umfassen, die in den Geltungsbereich der beigefügten Ansprüche fallen.

## Patentansprüche

1. Halter zum Tragen von Gläsern, mit einer ersten Schlaufe (1) zum Halten mit der Hand und mit mindestens einem flexiblen verlängerten Riemen (2),**dadurch gekennzeichnet,**
**dass** die erste Schlaufe (1) in einem oberen Teil des Halters durch Biegen des mindestens einen flexiblen verlängerten Riemens (2) gebildet ist, dass an mindestens einem Ende des mindestens einen flexiblen verlängerten Riemens (2) durch Biegen und Befestigen eine zweite Schlaufe (3) gebildet ist, die dazu eingerichtet ist, einen unteren Bereich eines Glasbechers von außen zu hintergreifen und dessen Gewicht zu tragen, und dass der Halter mindestens einen transversalen flexiblen Riemen (4) aufweist, der oberhalb der zweiten Schlaufe (3) und unterhalb der ersten Schlaufe (1) angeordnet und mit dem verlängerten Riemen (2) an zwei voneinander beabstandeten Befestigungsstellen verbunden ist, so dass der transversale Riemen (4) einen geschlossenen Ring bildet, wobei die lichte Weite des Rings (4) größer ist als die lichte Weite der zweiten Schlaufe (3) und wobei die zweite Schlaufe (3), der Ring (4) und der zwischen ihnen liegende Abschnitt des verlängerten Riemens (2) gemeinsam einen Aufnahmeraum bilden, der zur formschlüssigen Aufnahme eines Glasbechers eingerichtet ist, so dass der Glasbecher im Gebrauch im Wesentlichen vertikal gehalten wird.

2. Halter nach Anspruch 1, **dadurch gekennzeichnet, dass** der verlängerte Riemen (2) aus einem flexiblen Material wie Schnur, Seil, Band oder einem gummiartigen Textil besteht.

3. Halter nach Anspruch 1 oder 2, **dadurch gekennzeichnet, dass** die erste Schlaufe (1) dazu eingerichtet ist, am Hals oder an der Schulter des Benutzers getragen zu werden.

4. Halter nach einem der Ansprüche 1 bis 3, **dadurch gekennzeichnet, dass** die lichte Weite der zweiten Schlaufe (3) kleiner ist als die lichte Weite des transversalen Riemens (4).

5. Halter nach einem der Ansprüche 1 bis 4, **dadurch gekennzeichnet, dass** der transversale Riemen (4) aus dem gleichen Material wie der verlängerte Riemen (2) besteht.

6. Halter nach einem der Ansprüche 1 bis 5, **dadurch gekennzeichnet, dass** die Befestigungsstellen des transversalen Riemens (4) am verlängerten Riemen (2) durch Nähen, Kleben oder Klemmen realisiert sind.

7. Halter nach einem der Ansprüche 1 bis 6, **dadurch gekennzeichnet, dass** der Aufnahmeraum zwischen der zweiten Schlaufe (3) und dem transversalen Riemen (4) eine konische oder zylindrische Form aufweist.

8. Halter nach einem der Ansprüche 1 bis 7, **dadurch gekennzeichnet, dass** die zweite Schlaufe (3) durch Umschlagen und Befestigen des Endes des verlängerten Riemens (2) an sich selbst gebildet ist.

9. Halter nach einem der Ansprüche 1 bis 8, **dadurch gekennzeichnet, dass** der verlängerte Riemen (2) eine Länge zwischen 20 cm und 100 cm aufweist.

10. Halter nach einem der Ansprüche 1 bis 9, **dadurch gekennzeichnet, dass** die lichte Weite der zweiten Schlaufe (3) zwischen 2 cm und 8 cm beträgt.

11. Halter nach einem der Ansprüche 1 bis 10, **dadurch gekennzeichnet, dass** die lichte Weite des transversalen Riemens (4) zwischen 4 cm und 12 cm beträgt.

12. Halter nach einem der Ansprüche 1 bis 11, **dadurch gekennzeichnet, dass** der Halter für Glasbecher mit einem Durchmesser zwischen 3 cm und 10 cm ausgelegt ist.

13. Halter nach einem der Ansprüche 1 bis 12, **dadurch gekennzeichnet, dass** der verlängerte Riemen (2) und der transversale Riemen (4) aus einem elastischen Material bestehen, das eine reversible Dehnung ermöglicht.

14. Halter nach einem der Ansprüche 1 bis 13, **dadurch gekennzeichnet, dass** die erste Schlaufe (1) eine verstellbare Größe aufweist.

15. Halter nach einem der Ansprüche 1 bis 14, **dadurch gekennzeichnet, dass** der Halter zusätzliche Befestigungsmittel zur sicheren Fixierung des Glasbechers aufweist.
